# EUROPÄISCHE PATENTSCHRIFT

(11) **EP 1 690 464 B1**
(45) Veröffentlichungstag und Bekanntmachung des Hinweises auf die Patenterteilung: **08.10.2008**
(21) Anmeldenummer: 05003002.2
(22) Anmeldetag: 12.02.2005
(51) Int. Cl.: A44B 18/00

(54) **Verfahren zur Herstellung eines Verbundstoffes für Klettverschlüsse, insbesondere für Windelverschlüsse**
Method of making a composite article for contact fasteners, particularly for nappy closures
Procédé de production de matériau composite pour des fermetures auto-grippantes, notamment pour des fermetures aux articles absorbants

(43) Veröffentlichungstag der Anmeldung: 16.08.2006
(73) Patentinhaber: Nordenia Deutschland Gronau GmbH, 48599 Gronau (DE)
(72) Erfinder: Baldauf, Georg, 48366 Laer (DE)
(74) Vertreter: Albrecht, Rainer Harald

(56) Entgegenhaltungen:
- WO-A-92/20251
- WO-A-20/04050970
- US-B1- 6 705 132

## Beschreibung

Die Erfindung betrifft ein Verfahren zur Herstellung eines Verbundstoffes für Klettverschlüsse, insbesondere für Windelverschlüsse, bei dem ein textiles Material mit einer zur Verbindung mit Kletthaken geeigneten Oberflächenstruktur auf eine Trägerfolie aufkaschiert wird.

Der nach dem Verfahren hergestellte Verbundstoff bildet den weiblichen Teil eines Klettverschlusses. Bei der Verwendung an einer Windel bilden ein Streifen des Verbundstoffes, der auf dem vorderen Bündchenbereich der Windel angebracht ist und ein Verschlussband, das seitlich an der Windel befestigt ist, ein Klettverschluss. Klettverschlüsse können mehrfach geöffnet und geschlossen werden und sind verglichen mit Klebeverschlüssen weniger empfindlich gegenüber einem Kontakt mit Hautcremes oder Puder.

An den Verbundstoff für Klettverschlüsse an Babywindeln werden verschiedene Anforderungen gestellt. Er soll eine weiche Oberfläche aufweisen um Hautirritationen mit der Babyhaut bei der Berührung zu vermeiden. Das textile Substrat soll ein möglichst geringes Flächengewicht aufweisen, damit es kostengünstig gefertigt werden kann und durchscheinend ist, so dass die zumeist bedruckte Oberfläche der Trägerfolie sichtbar bleibt. Um die Funktion als Klettverschluss zu erfüllen, muss der Verbundstoff über genügend Fasern verfügen, an denen sich die Kletthaken verankern können.

Aus EP 0 777 006 B1 ist ein Verfahren zur Herstellung eines Verbundstoffes für den eingangs beschriebenen Zweck bekannt. Dabei besteht das textile Material aus einem Gelege aus Kett- und Schussfäden und wirktechnisch mit dem Gelege verbundenen Schlaufen. Für eine dauerhafte Verbindung wird das textile Material mit einer ausreichend dicken Klebstoffschicht auf die Trägerfolie kaschiert. Sowohl die Glättung der Oberfläche im Kaschierprozess als auch das Verkleben von Fasern führen zu einer Reduzierung der Anzahl wirksamer Fasern, an denen sich die Kletthaken verankern können, was zu einer Verschlechterung der Kletteigenschaften des Verbundstoffes führt.

Aus der WO-A-9 220 251 ist ein Verbundstoff gemäß Oberbegriff zur Verwendung als weibliche Komponente in einem Klettverschluß bekannt, welcher mit einem Verfahren hergestellt wird, in welchem ein Faservlies nicht vollflächig mit einer Trägerfolie verbunden wird. Falls erforderlich kann der Verbundstoff einem Krumpfprozess unterworfen werden.

Vor diesem Hintergrund liegt der Erfindung die Aufgabe zugrunde, ein Verfahren zur Herstellung eines Verbundstoffes für Klettverschlüsse anzugeben, das bei einer hohen Verbundfestigkeit des Verbundstoffes zu einer Verbesserung der Kletteigenschaften des Verbundstoffes verglichen mit dem Stand der Technik führt.

Die Aufgabe wird erfindungsgemäß dadurch gelöst, dass das textile Material nicht vollflächig mit der Trägerfolie verbunden wird und dass das die Deckschicht des Verbundstoffes bildende textile Material nach dem Kaschieren gebürstet wird. Die Trägerfolie und das textile Material werden vorzugsweise miteinander verklebt, wobei der Klebstoff jedoch nicht vollflächig sondern in einem Muster aus Klebeflächen und klebstofffreien Bereichen auf die Trägerfolie aufgetragen wird. Die Trägerfolie mit aufgebrachtem Klebstoff und das textile Material durchlaufen ein Walzenpaar, in dem die Trägerfolie mit dem textilen Material verpresst wird.

Der Klebstoff wird vorzugsweise im Rapport mit einem Muster auf die Trägerfolie aufgebracht welches Felder mit einem Klebstoffmuster aus Klebeflächen und klebstofffreien Bereichen und mit Feldumrahmungen aus einem flächig aufgetragenen Klebstofffilm aufweist. Der Klebstoff kann in den Feldern punktförmig, in einem Muster aus parallelen oder sich kreuzenden Streifen, einem Muster mit einer zellenförmigen Struktur oder einer Kombination dieser Muster auf die Trägerfolie aufgebracht werden. Die verklebte Fläche beträgt 20 % bis 80 %, vorzugsweise 40 % bis 60 %, der Gesamtfläche des Verbundstoffes. Die aus einem ununterbrochenen, flächigen Klebefilm bestehende Feldumrahmungen sind derart angeordnet, dass das textile Material und die Trägerfolie an den Rändern der aus der Verbundstoffbahn gewonnenen Stücke, welche den weiblichen Teil eines Klettverschlusses bilden, eine vollständige, umlaufende kraftschlüssige Verklebung aufweisen. Durch den Klebstoffrahmen kann beim Gebrauch des Klettverschlusses ein Zerfransen des textilen Materials oder gar ein Abreißen des textilen Materials von der Trägerfolie am Rand eines Verbundstoffstücks, wo einerseits bei einem Öffnen des Klettverschlusses die größten Kräfte angreifen und andererseits offene Enden des textilen Materials vorliegen, verhindert werden. Die Klebeflächen, welche die ein Klebstoffmuster aufweisenden Felder umgeben, führen ferner zu einer geringeren Staubbildung beim Schneiden der Verbundstoffbahn. Da der Schnitt jeweils in den flächig verklebten Zonen erfolgt, entstehen keine losen Faserreste und Filamentreste, die als Staub die Anlage verschmutzen könnten. Die gute Klettwirkung zwischen textilem Material und den Kletthaken ist an den unverklebten Bereichen gewährleistet. Deshalb kann an den verklebten Bereichen eine Klebstoffmenge aufgebracht werden, die eine sichere und dauerhafte Verbindung von textilem Material und Trägerfolie gewährleistet. Ein lokales Verkleben der Fasern und eine Reduzierung der Klettwirkung in diesen Bereichen kann wegen der guten Kletteigenschaften in den unverklebten Bereichen toleriert werden.

In einer bevorzugten Ausführung des Verfahrens wird der Klebstoff in einem Rotationsdruckverfahren auf die Trägerfolie aufgebracht. Die Trägerfolie durchläuft eine Druckwalzenanordnung bestehend aus einem Gravurzylinder und einem die Folie an dem Gravurzylinder andrückenden Gegenzylinder, wobei die Oberfläche des Gravurzylinders mit einer dem Klebstoffmuster entsprechenden Gravur versehen ist und wobei auf die Oberfläche des Gravurzylinders oder die Oberfläche des Gegenzylinders ein Klebstofffilm aufgebracht wird, der an den erhabenen Flächen der Gravur auf die Trägerfolie übertragen wird.

Das Bürsten der textilen Deckschicht des Verbundstoffes führt zu einer Verbesserung der Kletteigenschaften und zu einer weicheren Oberfläche des textilen Materials, wobei abhängig von der Art des textilen Materials und der verwendeten Bürste verschiedene, im Folgenden beschriebene Wirkungen des Bürstprozesses zu verbesserten Kletteigenschaften beitragen können. Durch den Bürstprozess werden vornehmlich die unverklebten Bereiche der textilen Deckschicht erfasst und ausgelenkt, und ein Teil der textilen Garne wird zerfasert. Bei Vliesstoffen werden zusätzlich einzelne lange Fasern aus dem textilen Flächenverbund von der Bürste erfasst und teilweise aus dem Verbund gelöst, wodurch sich Schlaufen und Faserenden ergeben, an denen sich die Kletthaken verankern können. Die textile Schicht wird sowohl bei der Verwendung von Vlies als auch bei der Verwendung eines gewebten Textils oder einer Kettwirkware weicher und voluminöser, und die Anzahl an Fasern, an denen sich die Kletthaken verankern können, wird erhöht. Bei einem Vliesstoff wird erst durch den Bürstvorgang eine signifikante Kletteigenschaft der textilen Deckschicht erzeugt.

Der Bürstvorgang kann mittels Bürstenwalzen durchgeführt werden. Die Drehung der Bürstenwalzen wird zweckmäßig so festgelegt, dass die Oberfläche der Bürste eine positive oder negative Relativgeschwindigkeit bezüglich der unter der Bürstenwalze durchlaufenden Verbundstoffbahn aufweist. Durch eine Drehung der Bürstenwalze in der Ebene parallel zu der darunter durchlaufenden Verbundstoffbahn und durch eine Änderung der Rotationsgeschwindigkeit der Bürstenwalze können die Bürstrichtung und Bürstgeschwindigkeit bezüglich der durchlaufenden Verbundstoffbahn variiert werden. Dies ist unter anderem von Bedeutung, da durch die Art des Gewebes z. B. die Ausrichtung der Fasern in einem Vliesstoff und durch die Verarbeitungsrichtung der Verbundstoffbahn abhängig von der Bürstrichtung unterschiedliche Ergebnisse zu erwarten sind.

Die Zugkraft senkrecht zu der Ebene der Verbundstoffbahn kann durch die Verwendung von schräg ausgerichteten oder gebogenen Borsten beeinflusst werden. Bei der Rotation der Bürstenwalzen werden so die Fasern abhängig von der Orientierung der Borsten von der Verbundstoffbahn weggezogen. Um den Bürstprozess zu verbessern kann dieser erfindungsgemäß auch in mehreren Schritten mit verschiedenen Bürsten und/oder mit verschiedenen Bürstrichtungen und Geschwindigkeiten durchgeführt werden, wobei die verschiedenen Wirkungen der einzelnen Bürstprozesse kombiniert werden. Daneben können für den Bürstprozess zusätzlich oder alternativ feststehende Bürsten verwendet werden. Die Borsten der Bürsten bestehen aus Metall und/oder Kunststoff.

Auf die Trägerfolie gedruckte Rapportmarken, welche die Positionierung der Klebstoffrahmen markieren, können die weitere Verarbeitung der Verbundstoffbahn erleichtern.

Gemäß einer bevorzugten Ausführung wird auf eine Trägerfolie aus Polyethylen, Polypropylen, Polyester, Polyamid oder einer Mischung oder eines Copolymerisats dieser Polymere mit einem Flächengewicht zwischen 5 g/m² und 50 g/m² ein textiles Material aus gewebtem Textil, einem Material mit einem Grundgelege aus Filamentgarn und mit Schlaufen, die wirktechnisch mit dem Grundgelege verbunden sind oder einem Vliesstoff mit einem Flächengewicht zwischen 5 g/m² und 60 g/m² aufkaschiert. Bevorzugte Klebstoffe sind Schmelzklebstoffe auf der Basis PAO, EVA, SBS, SIS, reaktive Polyurethanklebstoffe, Acrylatklebstoffe sowie strahlhärtende Klebstoffe.

Im Folgenden wird die Erfindung anhand einer lediglich ein Ausführungsbeispiel darstellenden Zeichnung erläutert. Es zeigen schematisch:
- **Fig. 1**: Anlage zur Herstellung des Verbundstoffes,

- **Fig. 2**: eine Draufsicht auf einen Ausschnitt eines Verbundstoffes, der in einem Verfahren nach Fig. 1 hergestellt wurde,
- **Fig. 3**: eine Draufsicht auf eine Bürstenwalze mit der darunter durchlaufenden Verbundstoffbahn,
- **Fig. 4**: einen Schnitt durch eine Bürstenwalze mit dem darunter liegenden textilen Substrat,
- **Fig. 5**: den Verbundstoff nach dem Bürstvorgang.

Das Verfahren zur Herstellung des Verbundstoffes ist in Fig. 1 schematisch dargestellt. Auf eine Trägerfolie 1 wird Klebstoff 2 in einem Muster appliziert, welches sich aus Klebeflächen 3 und klebstofffreien Bereichen 4 zusammensetzt. Der Klebstoff wird beispielsweise nach einem Rotationsdruckverfahren auf die Trägerfolie 1 aufgebracht. Hierbei durchläuft die Trägerfolie 1 eine Druckwalzenanordnung 5 bestehend aus einem Gravurzylinder 6 und einem die Trägerfolie 1 an den Gravurzylinder andrückenden Gegenzylinder 7, wobei die Oberfläche des Gravurzylinders 6 mit einer das Klebstoffmuster bildenden Gravur 8 versehen ist. Bei der dargestellten Ausgestaltung des Verfahrens wird auf die Oberfläche des Gravurzylinders 6 eine variabel festlegbare Klebstoffmenge aufgebracht, die an erhabenen Flächen der Gravur 8 auf die Trägerfolie 1 übertragen wird. Eine Materialbahn aus einem textilen Material 9, welches zur Verbindung mit Kletthaken geeignet ist, wird auf die mit Klebstoff 2 versehene Seite der Trägerfolie 1 aufgebracht. Die dabei gebildete zweilagige Bahn durchläuft den Walzenspalt eines Walzenpaares 10, in dem die Trägerfolie 1 mit dem textilen Material 9 zu einem Verbundstoff 11 verpresst wird. Anschließend wird die textile Deckschicht des Verbundstoffes 11 mit einer Bürstenanordnung 12 gebürstet.

Für das dargestellte Verfahren sind z. B. Trägerfolien 1 aus Polyolefinen, Polyester, Polyamid, Mischungen oder Copolymerisaten dieser Polymere einsetzbar. Das textile Material hat vorzugsweise ein Flächengewicht zwischen 5 g/m² und 60 g/m² und kann aus einem gewebten Textil, einem Material mit einem Grundgelege aus Filamentgarnen und Schlaufen, die wirktechnisch mit dem Grundgelege verbunden sind, oder einem Vliesstoff bestehen. Zur Verklebung der Trägerfolie 1 mit dem textilen Material 9 sind beispielsweise Schmelzklebstoffe auf der Basis PAO, EVA, SBS, SIS, reaktive Polyurethanklebstoffe, Acrylatklebstoffe sowie auch strahlenhärtende Klebstoffe einsetzbar.

Die Fig. 2 zeigt in einer Draufsicht den Schichtenbaufbau des Verbundstoffes 11. Aus der Darstellung geht hervor, dass der Klebstoff 2 im Rapport mit einem Muster auf die Trägerfolie 1 aufgebracht wird, welches Felder 13 mit einem Klebstoffmuster aus Klebeflächen 3 und klebstofffreien Bereichen 4 und mit Feldumrahmungen 14 aus einem flächig aufgetragenen Klebstofffilm aufweisen. Der Klebstoff 2 kann in den Feldern 13 punktförmig, in einem Muster aus parallelen oder sich kreuzenden Streifen, einem Muster mit einer zellenförmigen Struktur oder in einer Kombination dieser Muster auf die Trägerfolie 1 aufgebracht werden. Der Anteil der verklebten Fläche innerhalb der Felder beträgt 20 % bis 80 %, vorzugsweise 40 % bis 60 %. Die aus einem ununterbrochenen Klebstofffilm bestehenden Feldumrahmungen 14 bilden die Ränder der von der Materialbahn abgetrennten Verbundstoffstücke, die zusammen mit Hakenbändern Klettverschlüsse bilden. Sichtbare oder nur unter UV-Licht sichtbare Rapportmarken 15 markieren die Positionen der als Klebefläche ausgebildeten Feldumrahmungen 14. An den klebstofffreien Bereichen 4, wo das textile Material 9 nicht mit der Trägerfolie 1 verklebt ist, weist der Verbundstoff eine gute Klettwirkung auf.

Eine deutliche Verbesserung der Kletteigenschaften kann durch einen nachfolgenden, in Fig. 3 dargestellten, Bürstprozess erreicht werden. Bei dem dargestellten Verfahrensschritt sind die beispielsweise aus Metall oder Kunststoff bestehenden Borsten 16 auf einer angetriebenen Bürstenwalze 17 angeordnet. Die Bürstenwalze 17 ist, wie in Fig. 3 dargestellt, in der Ebene parallel zu der darunter laufenden Verbundstoffbahn 17 verschwenkbar. Durch Variation des Schwenkwinkels α und/oder der Rotationsgeschwindigkeit der Bürstenwalze 17 können sowohl die Bürstrichtung als auch die Bürstgeschwindigkeit, d. h. die Relativgeschwindigkeit zwischen der Bürstenoberfläche und der Verbundstoffbahn 17, eingestellt werden. Im Rahmen der Erfindung liegt es auch, dass nacheinander zwei oder mehrere verschiedene Bürstenwalzen 17 und/oder feststehende Bürsten eingesetzt werden.

In Fig. 4 ist in einem Schnitt das Bürsten des die Deckschicht des Verbundstoffes bildenden textilen Materials 9 dargestellt. Die Borsten 16 der Bürstenwalze 17 greifen an den unverklebten Bereichen des Verbundstoffes 11 in das textile Material 9. Eine Relativgeschwindigkeit zwischen der Verbundstoffbahn und der Bürstenwalze 17 werden einzelne Fasern von den Borsten 16 erfasst und ausgelenkt. Einzelne Garne des textilen Materials können auch zerfasert werden. Die textile Deckschicht des Verbundstoffes 11 wird dadurch voluminöser und weicher. Die Anzahl an Schlaufen und an schräg aus dem Material ragenden Faserenden, an denen sich die Kletthaken verankern können, wird erhöht.

Die Veränderung des die Deckschicht bildenden textilen Materials 9 ist schematisch in Fig. 5 dargestellt. Die Kontur des ungebürsteten Materials ist zum Vergleich mit einer gestrichelten Linie dargestellt worden. Durch den Bürstprozess wird das textile Material 9 in den klebstofffreien Bereich stark aufgebaut, wodurch es voluminöser und weicher wird. Bei der Wahl einer geeigneten Bürstenanordnung 12 wird die Verbindung zwischen textilem Material und Trägerfolie 1 in den verklebten Bereichen nicht wesentlich beeinträchtigt. Abgestimmt auf die Art des textilen Materials 9 kann der Bürstprozess durch eine Variation der Härte der Borsten 16, eine Änderung von Bürstrichtung und Geschwindigkeit und/oder durch die Verwendung von schräg oder gebogen laufenden Borsten 16 optimiert werden.

## Patentansprüche

1. Verfahren zur Herstellung eines Verbundstoffes (11) für Klettverschlüsse, bei dem ein textiles Material (9) mit einer zur Verbindung mit Kletthaken geeigneten Oberflächenstruktur auf eine Trägerfolie (1) aufkaschiert wird, wobei das textile Material (9) nicht vollflächig mit der Trägerfolie (1) verbunden wird, **dadurch gekennzeichnet, dass** das die Deckschicht des Verbundstoffes bildende textile Material (9) nach dem Kaschieren gebürstet wird.

2. Verfahren nach Anspruch 1, **dadurch gekennzeichnet, dass** die Trägerfolie (1) mit aufgebrachtem Klebstoff (2) und das textile Material (9), ein Walzenpaar (10) durchlaufen, in dem die Trägerfolie (1) mit dem textilen Material (9) verpresst wird.

3. Verfahren nach Anspruch 1 und 2, **dadurch gekennzeichnet, dass** der Klebstoff (2) in einem Rotationsdruckverfahren auf die Trägerfolie (1) aufgebracht wird.

4. Verfahren nach einem der Ansprüche 1 bis 3, **dadurch gekennzeichnet, dass** die Trägerfolie (1) und das textile Material (9) auf 20 % bis 80 % der Fläche verbunden werden.

5. Verfahren nach einem der Ansprüche 1 bis 4, **dadurch gekennzeichnet, dass** der Klebstoff (2) im Rapport mit einem Muster auf die Trägerfolie aufgebracht wird, welches Felder (13) mit einem Klebstoffmuster aus Klebeflächen (3) und klebstofffreien Bereichen (4) und mit Feldumrahmungen (14) aus einem flächig aufgetragenen Klebstofffilm aufweisen.

6. Verfahren nach Anspruch 5, **dadurch gekennzeichnet, dass** der Klebstoff (2) in den Feldern (13) punktförmig, in einem Muster aus parallelen oder sich kreuzenden Streifen, einem Muster mit einer zellenförmigen Struktur oder einer Kombination dieser Muster auf die Trägerfolie (1) aufgebracht wird.

7. Verfahren nach Anspruch 5 oder 6, **dadurch gekennzeichnet, dass** sichtbare oder nur unter UV-Licht sichtbare Rapportmarken (15) zur Markierung der Felder (13) auf die Trägerfolie (1) gedruckt werden.

8. Verfahren nach einem der Ansprüche 1 bis 7, **dadurch gekennzeichnet, dass** als textiles Material (9) ein gewebtes Textil, ein Material mit einem Grundgelege aus Filamentgarnen und mit Schlaufen, die wirktechnisch mit dem Grundgelege verbunden sind, oder ein Vliesstoff verwendet wird.

9. Verfahren nach Anspruch 8, **dadurch gekennzeichnet, dass** ein textiles Material (9) mit einem Flächengewicht von 5 g/m² bis 60 g/m² verwendet wird.

10. Verfahren nach einem der Ansprüche 1 bis 9, **dadurch gekennzeichnet, dass** das die Deckschicht des Verbundstoffs (11) bildende textile Material (9) nach dem Kaschieren mit mindestens einer Bürste mit Borsten (16) aus Metall und/oder Kunststoff in einem oder mehreren Arbeitsschritten gebürstet wird.

11. Verfahren nach Anspruch 10, **dadurch gekennzeichnet, dass** eine oder mehrere Bürsten verwendet werden, deren Borsten (16) schräg auf der Bürstoberfläche angeordnet und/oder gebogen sind.

12. Verfahren nach Anspruch 10 oder 11, **dadurch gekennzeichnet, dass** eine oder mehrere Bürstenwalzen (17) und/oder feststehende Bürsten verwendet werden.

## Claims

1. A method for producing a composite (11) for Velcro^{®} fasteners, where a textile material (9) comprising a surface structure, which is suitable for a connection to Velcro^{®} hooks, is laminated onto a support film (1), wherein the textile material (9) is not completely connected to the support film (1), **characterized in that** the cover layer of the textile material (9) forming the composite is brushed after the lamination.

2. The method according to claim 1, **characterized in that** the support film (1) comprising applied adhesive (2) and the textile material (9) pass through a pair of rollers (10), in which the support film (1) is pressed with the textile material (9).

3. The method according to claim 1 and 2, **characterized in that** the adhesive (2) is applied onto the support film (1) in a rotary printing method.

4. The method according to one of claims 1 to 3, **characterized in that** the support film (1) and the textile material (9) are connected on 20% to 80% of the surface.

5. The method according to one of claims 1 to 4, **characterized in that** the adhesive (2) is applied onto the support film in a pattern repeat, which encompasses fields (13) comprising an adhesive pattern consisting of adhesive surfaces (3) and adhesive-free regions (4) and comprising field frames (14) consisting of a two-dimensionally applied adhesive film.

6. The method according to claim 5, **characterized in that** the adhesive (2) is applied onto the support film (1) in the fields (13) in a punctiform manner, in a pattern consisting of parallel or intersecting strips, a pattern comprising a cell-shaped structure or a combination of these patterns.

7. The method according to claim 5 or 6, **characterized in that** visible pattern repeats (15) or pattern repeats (15) which are only visible under UV light are printed onto the support film (1) for the purpose of marking the fields (13).

8. The method according to one of claims 1 to 7, **characterized in that** a woven material, a material comprising a basic fabric made of filament yarn and comprising loops, which are connected to the basic fabric in a warp-knitting manner or a non-woven fabric, is used.

9. The method according to claim 8, **characterized in that** a textile material (9) comprising a mass per unit area of from 5 g/m² to 60 g/m² is used.

10. The method according to one of claims 1 to 9, **characterized in that** the cover layer of the textile material (9) forming the composite material (11) is brushed after the lamination in one or a plurality of operating steps by means of at least one brush comprising bristles (16) made of metal and/or plastic.

11. The method according to claim 10, **characterized in that** one or a plurality of brushes are used, the bristles (16) of which are arranged on the brush surface so as to be inclined and/or curved.

12. The method according to claim 10 or 11, **characterized in that** one or a plurality of brush rollers (17) and/or stationary brushes are used.

## Revendications

1. Procédé pour la fabrication d'un matériau composite (11) pour des fermetures velcro, dans lequel un matériau (9) textile est contrecollé sur un film support (1) avec une structure de surface appropriée pour la liaison avec des crochets velcro, le matériau (9) textile n'étant pas relié sur toute la surface au film support (1), **caractérisé en ce que** le matériau (9) textile formant la couche de recouvrement du matériau composite est brossé après le contrecollage.

2. Procédé selon la revendication 1, **caractérisé en ce que** le film support (1) avec la colle (2) appliquée et le matériau (9) textile passent dans une paire de cylindres (10), dans laquelle le film support (1) est comprimé avec le matériau (9) textile.

3. Procédé selon les revendications 1 et 2, **caractérisé en ce que** la colle (2) est appliquée dans un procédé d'impression par rotative sur le film support (1).

4. Procédé selon l'une quelconque des revendications 1 à 3, **caractérisé en ce que** le film support (1) et le matériau (9) textile sont reliés sur 20 à 80 % de la surface.

5. Procédé selon l'une quelconque des revendications 1 à 4, **caractérisé en ce que** la colle (2) est appliquée sur le film support dans le rapport avec un modèle qui présente des zones (13) avec un modèle de colle constitué de surface de collage (3) et de zones (4) sans colle et avec des encadrements de zone (14) à base d'un film adhésif appliqué en surface.

6. Procédé selon la revendication 5, **caractérisé en ce que** la colle (2) est appliquée sur le film support (1) sous forme ponctuelle dans les zones (13), dans un modèle constitué de bandes parallèles et de bandes qui se croisent, un modèle avec une structure en forme de cellule ou une combinaison de ces modèles.

7. Procédé selon la revendication 5 ou 6, **caractérisé en ce que** des marques de rapport (15) visibles ou visibles seulement à lumière UV sont imprimées pour le marquage des zones (13) sur le film support (1).

8. Procédé selon l'une quelconque des revendications 1 à 7, **caractérisé en ce qu'**un matériau textile tissé, un matériau avec une structure de base constituée de fils de filament et avec des boucles, qui sont reliées par tricotage à la structure de base, ou un non-tissé est utilisé comme matériau (9) textile.

9. Procédé selon la revendication 8, **caractérisé en ce qu'**un matériau (9) textile avec un poids surfacique de 5 g/m² jusqu'à 60 g/m² est utilisé.

10. Procédé selon l'une quelconque des revendications 1 à 9, **caractérisé en ce que** le matériau (9) textile, formant la couche de recouvrement du matériau composite (11), est brossé après le contre-collage avec au moins une brosse avec des poils (16) en métal et/ou en plastique dans une ou plusieurs étapes de travail.

11. Procédé selon la revendication 10, **caractérisé en ce qu'**une ou plusieurs brosses sont utilisées, dont les poils (16) sont disposés en biais et/ou pliés sur la surface de brossage.

12. Procédé selon la revendication 10 ou 11, **caractérisé en ce qu'**un ou plusieurs balais rotatifs (17) et/ou brosses fixes sont utilisés.
